# EUROPÄISCHE PATENTSCHRIFT

(11) **EP 0 864 407 B1**
(45) Veröffentlichungstag und Bekanntmachung des Hinweises auf die Patenterteilung: **05.06.2002**
(21) Anmeldenummer: 98102157.9
(22) Anmeldetag: 07.02.1998
(51) Int. Cl.: B27N 7/00

(54) **Vorrichtung zum Vergüten von Kantenflächen an Werkstücken aus Spanplattenmaterial**
Apparatus for sealing the edges of articles made from wood fibres
Dispositif de fermeture de bord d'articles en fibres de bois

(30) Priorität: 11.03.1997 DE 19709864
(43) Veröffentlichungstag der Anmeldung: 16.09.1998
(73) Patentinhaber: Wessel, Karl-Heinz, 32602 Vlotho (DE); MANTELPROFILWERK BERG GmbH, 33397 Rietberg (DE)
(72) Erfinder: Wessel, Karl-Heinz, 32602 Vlotho (DE)
(74) Vertreter: Elbertzhagen, Otto, Dipl.-Ing.

(56) Entgegenhaltungen:
- EP-A- 0 545 479
- EP-A- 0 744 260
- AU-B- 549 776
- US-A- 3 967 581
- US-A- 4 197 078
- US-A- 4 258 651
- US-A- 5 085 891

## Beschreibung

Die Erfindung bezieht sich auf eine Vorrichtung zum Einstreichen einer flüssigen oder pastösen Ausgleichsmasse in die offenen, porenartigen Hohlräume an den angeschnittenen Kantenflächen von Werkstücken aus Spanmaterial gemäß den Gattungsmerkmalen des Patentanspruchs 1.

Spanplatten werden aus einer Schüttung, die im Windsichtverfahren gebildet wird, gepreßt, wobei die feinen Holzpartikel sich beidseits an den Außenflächen der Spanplatte finden, während zur Mitte der Spanplatte hin die groberen Späne angeordnet sind. Bei der Fertigung von Möbel- oder Innenausbauteilen aus einem solchen Spanplattenmaterial muß auch an den Schmalflächenseiten eine Oberflächenbeschichtung aufgebracht werden, durch die hindurch die grobere Struktur des Spanplattenmaterials zur Mitte hin nicht sichtbar sein soll. Besondere Schwierigkeiten ergeben sich hierbei dann, wenn das betreffende Werkstück an seinen Schmalflächenseiten mit einer besonderen Kontur versehen ist, wie einer Kantenrundung oder -profilierung, die entlang der Werkstückkanten angefräst wird. Hierbei ergeben sich in der Regel angeschnittene Kantenflächen an den Werkstücken, in deren Bereich ein mehr oder weniger breiter Streifen sich erstreckt, an dem das grobere, gebundene Spanmaterial freiliegt. Hier bestehen zwischen den einzelnen Spanpartikeln offene, porenartige Hohlräume, die den angeschnittenen Kantenflächen ein zerklüftetes Aussehen geben.

Es gibt verschiedene Verfahren und Vorrichtungen, um in solche angeschnittenen Kantenflächen von Werkstücken aus Spanplattenmaterial eine Ausgleichs- oder Vergütungsmasse einzustreichen, mit der die offenen Poren an den Kantenflächen der Werkstücke geschlossen werden, damit sich hier eine glatte Oberfläche bildet, auf die ein Beschichtungsmaterial, wie eine Folie, ein Furnier oder ein Lack, so aufgetragen werden kann, daß im nachhinein an der Sichtseite die grobe Spanstruktur nicht mehr zu erkennen ist. Unmittelbar beim Aufbringen haben die Ausgleichsmassen eine flüssige oder pastöse Konsistenz und sie härten nach dem Auftragen aus. In bekannter Weise wird das Einstreichen mittels eines Rakels, einer Rolle oder eines Spatels vorgenommen, an dem die Werkstücke im Durchlauf vorbeigeführt werden. Da sich an der Anlaufseite des Rakels ein Stau der Ausgleichsmasse bildet, ist ein kontrollierter Auftrag der Ausgleichsmasse nicht zu erzielen, entsprechend zeigt die Oberfläche der ausgehärteten Ausgleichsmasse Unregelmäßigkeiten, die in einer aufwendigen Nachbearbeitung beispielsweise durch Schleifen beseitigt werden müssen. Es ist deshalb auch schon vorgesehen worden, die auf die Werkstück-Kantenflächen aufzutragende Ausgleichsmasse auf ein umlaufendes Band aufzubringen, an dem die Werkstücke mit ihren zu beschichtenden Kantenflächen vorbeigeführt werden.

Ergänzend hierzu beschreibt das Dokument US 5 085 891 A eine Versiegelungsvorrichtung zur Nachbehandlung von Kanten an Werkstücken, die aus einer Materialkomposition bestehen. Die bekannte Vorrichtung weist einen Körper nach Art eines Gleitsteins mit einer Nut auf, die an die Kantenkontur des jeweiligen Werkstücks angepaßt ist. Im Bereich dieser Nut findet sich eine Einlaßdüse, durch die hindurch ein Kanten-Versiegelungsmaterial, wie ein geschmolzener thermoplastischer Kunststoff, eingedrückt wird. Aufgrund einer erzeugten Relativbewegung zwischen dem Werkstück und der genannten Vorrichtung wird entlang der gesamten Werkstückkante eine Beschichtung aufgebracht. Eine ähnliche Vorrichtung beschreibt ebenfalls das Dokument AU 549 776 B, auch hier wird ein Versiegelungsmaterial auf das Kantenprofil einer Platte aufgebracht, die aus einem Partikelwerkstoff besteht.

Der Erfindung liegt nun die Aufgabe zugrunde, eine Vorrichtung der eingangs genannten Art zu schaffen, mit der ein exakteres Einstreichen der Ausgleichsmasse unter tieferem Eindringen in die angeschnittenen Kantenflächen der Werkstücke infolge eines hohen Preßdrucks in der länglichen Hohle oder Nut des Gleitsteins möglich ist. Diese Aufgabe wird nach der Erfindung bei einer solchen Vorrichtung durch die kennzeichnenden Merkmale des Patentanspruchs 1 gelöst.

Für die Erfindung ist wesentlich, daß die zu behandelnden Werkstück-Kantenflächen über eine längere Strecke hinweg in Kontakt mit der Ausgleichsmasse gebracht werden, wobei durch entsprechende Querschnitts- und Oberflächengestaltung der länglichen Hohle oder Nut im Gleitstein Einfluß auf eine glatte Ausbildung der Oberfläche der ausgehärteten Ausgleichsmasse genommen werden kann.

Vorteilhafte Ausgestaltungsmerkmale der Erfindung ergeben sich aus den Unteransprüchen.

Die Erfindung wird nachfolgend anhand der Zeichnung an einem Ausführungsbeispiel noch näher erläutert. Dabei zeigen:
- Fig. 1: die Draufsicht auf eine Einstreichvorrichtung mit einem Gleitstein,
- Fig. 2: die Seitansicht des in Figur 1 dargestellten Gleitsteins und
- Fig. 3: eine Querschnittsdarstellung des Gleitsteins gemäß den Figuren 1 und 2.

Im einzelnen zeigt Figur 1 ein Werkstück 1, bei dem es sich um eine Leiste handelt, die aus einem Spanplattenmaterial geschnitten worden ist. Wie insbesondere Figur 3 veranschaulicht, hat das Werkstück 1 eine durch Fräsen hergestellte, gerundete Kantenfläche 2, an der entsprechend dem Spanplatten-Ausgangsmaterial besonders im mittleren Bereich zwischen groberen Spanpartikeln offene Poren bestehen, die für eine nachfolgende Beschichtung geschlossen werden müssen. Hierzu wird auf die Kantenfläche 2 des Werkstücks 1 eine Ausgleichsmasse aufgetragen und in die Poren eingestrichen, was im Durchlauf geschieht. Dazu wird das Werkstück 1 gegen eine Fördervorrichtung 3 gedrückt, die aus einer Mehr- oder Vielzahl von Vorschubrollen 4 besteht, die sich zu einer geradlinigen Förderstrecke ergänzen.

Gegenüber der Fördervorrichtung 3 ist ein Gleitstein 5 angeordnet, zwischen dem und der Fördervorrichtung 3 das Werkstück 1 hindurchgeführt wird, wobei der Gleitstein auch das Andrücken des Werkstücks 1 an die Fördervorrichtung 3 besorgen kann.

Der Gleitstein hat entlang seiner dem Werkstück 1 zugekehrten Längsseite eine Hohle oder Nut 6, deren Querschnittsgrundform Figur 3 zu entnehmen ist. Das Werkstück 1 taucht mit seiner zu behandelnden Kantenfläche 2 in diese Nut 6 ein, weshalb eine Anpassung der Querschnittsgestalt der Nut 6 an die jeweilige Querschnittsform der Werkstück-Kantenfläche 2 erforderlich ist. Je nach Ausbildung der Werkstück-Kantenfläche 2 muß ein entsprechend angepaßter Gleitstein 5 verwendet werden.

In die Nut 6 des Gleitsteins 5 wird die Ausgleichsmasse eingedrückt, dies geschieht über einen Kanal 7, von dem aus zwei kanalförmige Einlässe 8 abgezweigt sind, wie sich aus den Figuren 2 und 3 ergibt. An der Mündungsstelle der Einlässe 8 hat die Nut 6 ihren größten Querschnitt, hier ist ein vergrößerter Nutraum 9 gebildet, um an dieser Stelle eine größere Menge der Ausgleichsmasse zur Verfügung zu haben. Von diesem vergrößerten Nutraum 9 aus nimmt das in Richtung des Pfeils A durchlaufende Werkstück 1 an seiner Kantenfläche 2 die Ausgleichsmasse mit, die bis zum Auslaufende am Nutstein 5 mehr und mehr verpreßt wird, weil sich zum Auslaufende hin der Querschnitt der Nut 6 verjüngt. Man erkennt hierzu in Figur 1 einen relativ zur Werkstück-Kantenfläche 2 zum Auslaufende hin ansteigende Nutgrund 10, durch den ein sich zum Auslaufende hin verjüngender Mitnahmespalt 11 für die Ausgleichsmasse gebildet ist. Damit sich die Ausgleichsmasse nicht aus dem Mitnahmespalt 11 herausgedrückt, ist für eine Abdichtung gesorgt, wie Figur 3 veranschaulicht. Die zu beschichtende Kantenfläche 2 des Werkstücks 1 ist durch parallele Längskanten 12 begrenzt, die dicht an den Flanken 13 der Nut 6 anliegen und daran entlanggleiten. Hierdurch wird verhindert, daß die Ausgleichsmasse auf die Seitenflächen des Werkstücks 1 übertritt, wo sie deren Oberflächengüte beeinträchtigen würde.

In Figur 1 ist das Spaltmaß S am Auslaufende der Nut 6 des Gleitsteins 5 und das Spaltmaß S' an der Einlaufseite angegeben, wobei letzteres um einiges größer als das Spaltmaß S am Auslaufende des Mitnahmespaltes 11 ist. Aufgrund der Wählbarkeit dieses Spaltmaßes S kann man die Schichtdicke bestimmen, mit der die Ausgleichsmasse auf die Werkstück-Kantenfläche 2 aufgetragen werden soll.

Der Gleitstein 5 wird gegen das jeweilige Werkstück 1 tastend angedrückt, was bedeutet, daß er etwaigen Toleranzen der Werkstückkante nachfolgt und keine Zwänge zwischen dem Gleitstein 5 und dem jeweiligen Werkstück 1 bestehen können. Damit ein Anecken an der Einlaufseite des Gleitsteins 5 unterbunden ist, erweitert sich hier die Nut 6, um eine Einlaufschräge 14 zu bilden.

In der Regel wird eine Ausgleichsmasse verwendet, die durch Wärme verflüssigbar, also schmelzbar ist. Damit sich keine allzu schnelle Erkaltung und Erstarrung der Ausgleichsmasse, die über den Mitnahmespalt 11 in der Nut 6 mitgezogen wird, einstellt, ist im Gleitstein 5 ein Heizstab 15 angeordnet, der im wesentlichen parallel zur Nut 6 liegt.

Der Gleitstein 5 ist an einem Support 16 angeordnet, der in Richtung zur Fördervorrichtung 3 hin zustellbar ist, wobei der Support 16 in insgesamt drei Achsen verstellbar ist. Die elastische Anlage des Gleitsteins 5 an der Kantenfläche 2 des Werkstücks 1 ist durch eine Druckfedervorrichtung 17, 18 bewirkt, die aus einem Pneumatikzylinder und aus auftrennbaren Schubstangen 17 besteht, damit der Gleitstein 5 am Support 16 ausgewechselt werden kann. Der Federweg des Gleitsteins 5 gegenüber dem Support 6 wird zum einen durch Schraubbolzen 19 begrenzt, welche diese beiden Teile miteinander verbinden, wobei der Gleitsein 5 auf dem Schaft der Schraubbolzen 19 axial verschieblich ist. Die Endlage des Gleitseins 5 wird durch einen Anschlag bildende Muttern 20 vorgegeben, die zur Justage des Gleitsteins 5 verstellt werden können. Der Federweg des Gleitsteins 5 zum Support 16 hin wird durch Anschlagbolzen 21 begrenzt, die am Support 16 sitzen und in Richtung zum Gleitstein 5 hin vorstehen. Die pneumatische Anfederung des Gleitsteins 5 gleicht die bei einem Spanmaterial nicht zu vermeidenden Toleranzen aus, damit die Werkstückkanten 12 stets in Kontakt mit den Nutflanken 13 bleiben, vgl. Figur 3.

Eine entsprechende Durchlaufmaschine oder -vorrichtung kann hintereinander mehrere solche Trägersysteme aufweisen, wie es im Prinzip in Figur 1 dargestellt ist. Man kann damit zum einen die Schichtdicke der aufgetragenen Ausgleichsmasse beeinflussen, zum anderen aber auch kompliziertere Profilierungen an den Werkstück-Kantenflächen 2 partiell beschichten, indem man beispielsweise mit einem Gleitstein 5 einen konvex gerundeten Bereich und mit einem anderen Gleitstein 5 einen konkav gerundeten Bereich der Werkstückkantenfläche 2 beschichtet.

## Patentansprüche

1. Vorrichtung zum Einstreichen einer flüssigen oder pastösen Ausgleichsmasse in die offenen, porenartigen Hohlräume an den angeschnittenen Kantenflächen von Werkstükken aus Spanplattenmaterial, mittels zumindest eines Gleitsteins (5) mit einer länglichen Hohle oder Nut (6), deren Querschnitt an ein Umgreifen der daran eng entlangzuführenden Werkstück-Kantenflächen (2) angepaßt ist und in deren Bereich ein Einlaß (8) für die Ausgleichsmasse angeordnet ist,
**dadurch gekennzeichnet,**
**daß** die Querschnittsgestalt der Nut (6) des Gleitsteins (5) derart an die Umhüllungskontur der jeweiligen Werkstück-Kantenflächen (2) angepaßt ist, daß die die Kantenflächen (2) beidseits begrenzenden, miteinander parallelen Kanten (12) des Werkstücks (1) an den Nutflanken (13) dichtend anliegen und zwischen der jeweiligen Kantenfläche (2) und dem Nutgrund (10) ein Spalt (11) zur Mitnahme der Ausgleichsmasse vom Einlaß (8) weg besteht und daß ferner die Tiefe der Nut (6) vom Einlaß (8) für die Ausgleichsmasse zum Auslaufende für die Werkstück-Kantenfläche (2) hin und entsprechend der Querschnitt des Mitnahmespaltes (11) sich verringert.

2. Vorrichtung nach Anspruch 1,
**dadurch gekennzeichnet,**
**daß** der Einlaß (8) für die Ausgleichsmasse in einen gegenüber dem benachbarten Nutquerschnitt vergrößerten Nutraum (9) mündet.

3. Vorrichtung nach einem der Ansprüche 1 oder 2,
**dadurch gekennzeichnet,**
**daß** die Ausgleichsmasse eine wärmeschmelzbare Substanz und entsprechend der Gleitstein (5) beheizbar ist.

4. Vorrichtung nach Anspruch 3,
**dadurch gekennzeichnet,**
**daß** in dem Gleitstein (5) parallel oder etwa parallel zur Nut (6) zumindest ein Heizstab (15) angeordnet ist.

5. Vorrichtung nach einem der Ansprüche 1 bis 4,
**dadurch gekennzeichnet,**
**daß** die Nut (6) an der Einlaufseite für die Werkstück-Kantenfläche (2) unter Bildung einer Auflaufschrägen (14) erweitert ist.

6. Vorrichtung nach einem der Ansprüche 1 bis 5,
**dadurch gekennzeichnet,**
**daß** der Gleitstein (5) an einem relativ zu einer Werkstücktransport- und -führungsvorrichtung (3) in drei Achsen zustellbaren Support (16) angeordnet ist.

7. Vorrichtung nach Anspruch 6,
**dadurch gekennzeichnet,**
**daß** der Gleitstein (5) an den durchlaufenden Werkstück-Kantenflächen (2) tastend abgestützt ist.

8. Vorrichtung nach Anspruch 7,
**dadurch gekennzeichnet,**
**daß** zwischen dem Support (16) und dem Gleitstein (5) eine Druckfedervorrichtung (17, 18) angeordnet ist.

9. Vorrichtung nach Anspruch 8,
**dadurch gekennzeichnet,**
**daß** am Support (16) den elastischen Hub des Gleitsteins (5) begrenzende, verstellbare Anschläge (20, 21) angeordnet sind.

10. Vorrichtung nach einem der Ansprüche 6 bis 9,
**dadurch gekennzeichnet,**
**daß** der Gleitstein (5) am Support (16) auswechselbar angeordnet ist.

## Claims

1. Device for spreading a fluid or paste-like filler compound into the open pore-like hollow cavities on the cut edge surfaces of workpieces made from chip board material, by means of at least one slide block (5) having an oblong hollow or groove (6) whose cross-section is adapted to engage over the workpiece edge surfaces (2) which are to be moved along close thereto and in the region of which there is an inlet (8) for the filler compound, **characterised in that** the cross-sectional configuration of the groove (6) of the slide block (5) is adapted to the contour of the relevant workpiece edge surface (2) so that the edges (12) of the workpiece (1) which are parallel to each other and which define the edge surfaces (2) on either side sealingly adjoin the groove flanks (13) and a gap (11) exists between the relevant edge surface (2) and the groove base (10) for drawing the filler compound away from the inlet (8) and that furthermore the depth of the groove (6), and correspondingly the cross-section of the entrainment gap (11), becomes smaller from the inlet (8) for the filler compound towards the outlet end for the workpiece edge surface (2).

2. Device according to claim 1, **characterised in that** the inlet (8) for the filler compound opens into a channel which is larger compared with the adjoining groove cross-section.

3. Device according to one of claims 1 or 2 **characterised in that** the filler compound is a heat melting substance and the slide block (5) can be heated accordingly.

4. Device according to claim 3 **characterised in that** at least one heating rod (15) is mounted in the slide block (5) parallel or roughly parallel to the groove (6).

5. Device according to one of claims 1 to 4 **characterised in that** the groove (6) widens out on the inlet side for the workpiece edge surface (2) to form a tapered incline (14).

6. Device according to one of claims 1 to 5 **characterised in that** the slide block (5) is mounted on a support (16) which can be set up in three axes relative to a workpiece transport and guide device (3).

7. Device according to claim 6 **characterised in that** the slide block (5) is supported to touch along the workpiece edge surfaces (2) as they run through.

8. Device according to claim 7 **characterised in that** a pressure spring device (17, 18) is mounted between the support (16) and the slide block (5).

9. Device according to claim 8 **characterised in that** adjustable stops (20, 21) which define the spring-biased stroke of the slide block (5) are mounted on the support (16).

10. Device according to one of claims 6 to 9 **characterised in that** the slide block (5) is interchangeably mounted on the support (16).

## Revendications

1. Dispositif de fermeture des bords d'articles en fibres de bois par application d'une masse d'égalisation liquide ou pâteuse dans les cavités en forme de pores des surface des bords de coupe de pièces à usiner en panneaux d'agglomérés, à l'aide d'au moins un galet frotteur (5) qui présente une cavité ou une rainure allongée (6) dont la section transversale est adaptée aux bords (2) des pièces à usiner qui sont conduits étroitement le long d'elle, et dans le secteur de laquelle un orifice d'admission (8) est pratiqué pour la masse de compensation,
**caractérisé en ce que**
la section transversale de la rainure (6) du galet frotteur (5) est adaptée au contour des bords (2) de la pièce à usiner devant être enrobés, de sorte que les bords (12), qui limitent parallèlement, des deux côtés, les surfaces (2), portent sans jour contre les flancs (13) de la rainure mais qu'un espace (11) existe entre la surface (2) et le fond (10) de la rainure afin que la masse d'égalisation soit entraînée à partir de l'orifice d'admission (8), la profondeur de la rainure (6) diminuant à partir de l'orifice d'admission (8) de la masse d'égalisation en direction de la fin du parcours de la surface du bord (2) de la pièce à usiner et en fonction de la section transversale de l'espace (11) prévu pour l'entraînement de la masse d'égalisation.

2. Dispositif selon la revendication 1,
**caractérisé en ce que**
l'orifice d'admission (8), prévu pour la masse d'égalisation, débouche dans un secteur (9) qui est élargi par rapport à la section transversale voisine de la rainure.

3. Dispositif selon l'une des revendications 1 et 2,
**caractérisé en ce que**
la masse d'égalisation est une substance fusible à la chaleur et que le galet frotteur (5) peut être chauffé adéquatement.

4. Dispositif selon la revendication 3,
**caractérisé en ce que**
le galet frotteur (5) contient au moins une cartouche chauffante (15) qui y est disposée parallèlement ou à peu près parallèlement à la rainure (6).

5. Dispositif selon l'une des revendications 1 à 4,
**caractérisé en ce que**
la rainure (6) est élargie du côté par lequel le bord (2) de la pièce à usiner est introduit et forme ainsi un évasement d'admission (14).

6. Dispositif selon l'une des revendications 1 à 5,
**caractérisé en ce que**
le galet frotteur (5) est disposé sur un support qui est ajustable sur trois axes (16) par rapport à un dispositif de transport et de guidage de la pièce à usiner.

7. Dispositif selon la revendication 6,
**caractérisé en ce que**
le galet frotteur (5) vient porter en tâtonnant contre les surfaces des bords (2) des pièces à usiner en circulation.

8. Dispositif selon la revendication 7,
**caractérisé en ce que**
un dispositif à ressort de pression (17, 18) est disposé entre le support (16) et le galet frotteur (5).

9. Dispositif selon la revendication 8,
**caractérisé en ce que**
des butées réglables (20, 21) sont disposées sur le support (16) pour limiter le déplacement élastique du galet frotteur (5).

10. Dispositif selon l'une des revendications 6 à 9,
**caractérisé en ce que**
le galet frotteur (5) est monté interchangeablement sur le support (16).
